# EUROPÄISCHE PATENTSCHRIFT

(11) **EP 0 677 854 B1**
(45) Veröffentlichungstag und Bekanntmachung des Hinweises auf die Patenterteilung: **15.10.1997**
(21) Anmeldenummer: 95102956.0
(22) Anmeldetag: 02.03.1995
(51) Int. Cl.: H01B 9/00, H01B 7/18

(54) **Elektrische Mantelleitung**
Jacketed electrical cable
Câble électrique enveloppé

(30) Priorität: 12.04.1994 DE 9406018 U
(43) Veröffentlichungstag der Anmeldung: 18.10.1995
(73) Patentinhaber: Draka Deutschland GmbH & Co. KG, D-42369 Wuppertal (DE)
(72) Erfinder: Zeuch, Frank, Dipl.-Ing., D-42111 Wuppertal (DE)
(74) Vertreter: Eichler, Peter, Dipl.-Ing.

(56) Entgegenhaltungen:
- EP-A- 0 410 736
- DE-C- 747 693

## Beschreibung

Die Erfindung bezieht sich auf eine elektrische Mantelleitung, mit einem isolierten Kupferleiter, der aus mehreren isolierten Adern besteht, mit einem zwischen der Leiterisolation und dem Außenmantel angeordneten Füllmantel, der auch eine Datenleitung umhüllt.

Elektrische Mantelleitungen sind allgemein bekannt. Derartige Mantelleitungen haben einen eindrähtigen oder mehrdrähtigen Kupferleiter. Die mehreren Drähte eines mehrdrähtigen Kupferleiters sind jeweils für sich mit einer Leiterisolation versehen. Die Leiterisolation besteht aus Kunststoffhüllen. Sehr häufig sind vier Adern vorhanden, nämlich isolierte Drähte, die dicht nebeneinander liegend vom Füllmantel umgeben sind, der den Zwischenraum zwischen dem Außenmantel und den aufgrund des kreisförmigen Querschnitts der Adern zwickelbildenden Leiterisolation ausfüllt. Der Außenmantel besteht beispielsweise aus Polyvinylchlorid. Derartige Mantelleitungen werden nach VDE 0250 für Nennspannungen bis 500 Volt hergestellt und sind geeignet zum Verlegen über, auf, im und unter Putz in trockenen, feuchten und nassen Räumen, im Mauerwerk, in Beton und auch im Freien, wenn sie vor direkter Sonneneinstrahlung geschützt sind. Die Verlegung von Mantelleitungen in Gebäuden erfolgt immer weniger im Mauerwerk, insbesondere wenn es sich um Bauten für gewerbliche Zwecke handelt. In diesen Fällen wird die Mantelleitung aus Gründen der Flexibilität der Einrichtung dieser Räume zunehmend in Kabelkanälen verlegt. Das hat den Vorteil, daß zugleich auch zu verlegende Datenleitungen in diesen Kabelkanälen verlegt werden können. Häufig verlaufen also elektrische Mantelleitungen der herkömmlichen Art und Datenleitungen nebeneinander. Das bedeutet einen erhöhten Aufwand für die Anordnung, die Befestigung und zum Teil auch für den Anschluß dieser Leitungen. Bei Einzelverlegung auf Putz, also außerhalb eines Kabelkanals, ergibt sich durch zwei oder mehrere einander parallelgeführter Leitungen eine erhebliche Unansehnlichkeit, wenn diese nicht verkleidet werden können.

Eine Mantelleitung mit den eingangs genannten Merkmalen ist aus der EP-A-0 410 736 bekannt. Es sind drei isolierte Adern vorhanden, die um ein Zentrum herum aneinander anliegend angeordnet sind. In einem Zwickel zweier Adern ist ein Rohr angeordnet, in das sich ein bandförmiger Lichtwellenleiter mittels Gastransports einbringen läßt. Infolgedessen ist der Herstellungs- und Verlegeaufwand nicht unerheblich, insbesondere bei größeren Leitungslängen, bei denen die bekannte Leitung aus kürzeren, für das Einblasen der Lichtwellenleiter geeigneten Leitungslängen mittels geeigneter Verbinder zusammengebaut werden muß.

Der Erfindung liegt die Aufgabe zugrunde, eine elektrische Mantelleitung mit den eingangs genannten Merkmalen so auszubilden, daß der Aufwand für die Verlegung, die Halterung und den Anschluß zweier Leitungsstücke vermieden und die Ansehnlichkeit verbessert wird.

Diese Aufgabe wird dadurch gelöst, daß der isolierte Kupferleiter und die Datenleitung mit einer Umwicklung zusammengehalten sind, wobei alle isolierten Adern des isolierten Kupferleiters dicht nebeneinander konzentriert mit ihrer Leiterisolation an einer Ummantelung der Datenleitung direkt anliegen.

Für die Erfindung ist von Bedeutung, daß eine elektrische Mantelleitung, soweit sie der Energiezuleitung z.B. zu elektrischen Geräten dient, mit einer Datenleitung zusammengefaßt wird. Es ergibt sich ein integriertes Ganzes, eine Baueinheit. Diese integrierte elektrische Mantelleitung kann in einem einzigen Verlegeschritt an Ort und Stelle angeordnet und befestigt werden. Ihr Äußeres ist dementsprechend ansehnlich. Die Baueinheit kann mit einem geringen Mehraufwand an Werkstoff im Kabelwerk hergestellt werden. Die Herstellung kann in einem durch Transporte und Umwicklungen ununterbrochenen Arbeitsprozeß hergestellt werden, so daß sich der Herstellungsaufwand entsprechend verringert, was den geringen Werkstoffmehraufwand bei weitem überwiegt. Die Biegsamkeit der elektrischen Mantelleitung kann im erforderlichen Ausmaß erreicht werden.

Unter dem Begriff der Datenleitung sind alle elektrischen Leitungen zu verstehen, die nicht vornehmlich der Energieleitung dienen, wie abgeschirmte und nicht abgeschirmte Kabel und Leitungen für Datenanlagen, Fernmeldeleitungen, Klingelleitungen, Alarmleitungen und Brandmeldekabel u.dgl., bei denen also die Nennspannen im benannten Spannungsbereich liegen, der für den Menschen nicht gefährlich ist. Insbesondere werden unter dem Begriff der Datenleitung sogenannte Busleitungen verstanden. Auch abgeschirmte Leitungen sollen unter diesen Begriff der Datenleitung fallen.

Die elektrische Mantelleitung ist derart ausgestaltet, daß der isolierte Kupferleiter und die Datenleitung mit einer Umwicklung zusammengehalten sind. Die Umwicklung gewährleistet den Zusammenhalt des Kupferleiters und der Datenleitung, wenn der isolierte Kupferleiter aus mehreren isolierten Adern besteht. Das Zusammenhalten zwischen dem isolierten Kupferleiter und der Datenleitung ist insbesondere bei der Herstellung der elektrischen Mantelleitung von Bedeutung. Die Umwicklung sichert die Relativlage der umwickelten Bauteile vom Verarbeitungsschritt der erfolgten Verseilung bis zum Umspritzen mit dem Füllmantel. Darüber hinaus kann die Umwicklung aber auch dazu herangezogen werden, um die Flexibilität der elektrischen Mantelleitung zu verbessern.

Die elektrische Mantelleitung wird zweckmäßigerweise so ausgestaltet, daß alle isolierten Adern des isolierten Kupferleiters dicht nebeneinander konzentriert mit ihrer Leiterisolation an einer Ummantelung der Datenleitung direkt anliegen. Auf diese Weise wird erreicht, daß das insgesamt vom Außenmantel einzuschließende Volumen möglichst gering wird. Dementsprechend kann der Werkstoffaufwand für die elektrische Mantelleitung reduziert werden.

Wenn die Umwicklung ein Folienband aus Kunststoff ist, kann eine optimale Formanpassung an die Außenkontur derjenigen Baugruppe erreicht werden, die aus der Datenleitung und dem daran anliegenden mehradrigen Kupferleiter erreicht werden. Das Folienband trennt die Bestandteile dieser Baugruppe vom Füllmantel und erleichtert so die Abmantelung. Letztlich kann das Folienband in geringem Umfang auch zur elektrischen Isolierung beitragen.

Die elektrische Mantelleitung kann so weitergebildet werden, daß die Datenleitung exzentrisch zum Außenmantel angeordnet ist. Es ist dies eine besonders vorteilhafte Anordnung des größten Querschnitts innerhalb der Mantelleitung, um zu einem möglichst kleinen Außendurchmesser der elektrischen Mantelleitung zu gelangen. Denn es braucht weniger Werkstoff für den Füllmantel in demjenigen Bereich aufgewendet zu werden, in dem die Datenleitung dem Außenmantel dicht benachbart ist.

Eine weitere Maßnahme zur Reduzierung des Gesamtquerschnitts der elektrische Mantelleitung liegt darin, daß die Ummantelung der Datenleitung dichter am Außenmantel angeordnet ist, als der isolierte Kupferleiter. Hierdurch kann der Füllmantel andererseits noch relativ so dick gehalten werden, daß die übliche problemlose Einbettung des isolierten Kupferleiters gewahrt bleibt.

Die Erfindung wird anhand eines in der Zeichnung dargestellten Ausführungsbeispiels näher erläutert. Die einzige Figur zeigt einen Querschnitt einer elektrischen Mantelleitung.

Die in der Figur dargestellte elektrische Mantelleitung 10 hat einen isolierten Kupferleiter 11, der aus drei isolierten Adern 18 besteht. Die Leiterisolation 12 ist also die Gesamtheit aller Kunststoffhüllen, die jeweils einen Draht 19 umkleiden, so daß die drei Drähte 19 untereinander isoliert sind. Jeder Draht 19 ist massiv oder mehrdrähtig. Alle Adern 18 sind dicht nebeneinander angeordnet, so daß sich einander benachbarte Adern mit ihren Kunststoffhüllen berühren.

Alle Adern 18 des isolierten Kupferleiters 11 liegen an einer Datenleitung 16 an. Die Datenleitung 16 besteht aus vier Datenadern 20, die jeweils von einer Kunststoffhülle 21 umgebenen Draht 22 aufweisen. Alle vier Adern werden in üblicher Weise um ein gemeinsames Zentrum angeordnet bzw. verseilt und sind von einem isolierenden Folienband 23 zusammengehalten. Zwischen diesem Folienband 23 und einer Ummantelung 15 der Datenleitung 16 ist in bei Installationsleitungen für Fernmeldezwecke bekannter Weise ein Beidraht 24 als Erdungsanschluß angeordnet. Darüber ist eine kunststoffkaschierte Metallfolie (Metallseite innen mit Kontakt zum Beidraht 24) als statischer Schirm in nicht dargestellter Weise angeordnet. Die Isolierhüllen der Adern 20 können ebenso aus Polyvinylchlorid bestehen, wie die Ummantelung 15.

Die Datenleitung 16 und die drei Adern 18 des Kupferleiters 11 werden mit einer Umwicklung 17 zusammengehalten, die beispielsweise ein aus Kunststoff bestehendes Folienband ist. Dieses schmiegt sich in der dargestellten Weise um die Ummantelung 15 der Datenleitung 16 und die isolierten Adern 18 herum in die von allen gebildeten Zwickel hinein. Die Umwicklung 17 begrenzt das Eindringen des vergleichsweise weichen Werkstoffs des Füllmantels 14 in die Zwischenräume zwischen den Adern 18 und der Datenleitung 16. Dementsprechend wird der Werkstoffbedarf für den Füllmantel 14 reduziert und das Abisolieren des Füllmantels im Anschlußfall der elektrischen Mantelleitung 10 vereinfacht.

Aus der Darstellung ist ersichtlich, daß die Datenleitung 16 in Bezug auf den Außenmantel 13 der elektrischen Mantelleitung 10 exzentrisch angeordnet ist. Ihre Ummantelung 15 hat nur einen vergleichsweise geringen Abstand 25 von der Innenwand 26 des Außenmantels 13. Von diesem geringen Abstand 25 ausgehend erweitert sich der Querschnitt beidseitig in Richtung auf den isolierten Kupferleiter 11 bzw. dessen Adern 18. Die Adern 18 des Kupferleiters 11 haben von der Innenwand 26 unterschiedliche Abstände. Sie bewegen sich im Rahmen des bei elektrischen Mantelleitungen üblichen. Am geringsten ist der Abstand 27 zwischen den außenliegenden Adern 18 und der Innenwand 26 des Außenmantels 13. Der Abstand 28 ist aus geometrischen Gründen etwas größer. Wegen der Ummantelung 15 kann die Datenleitung 16 dichter an der Innenwand 26 des Aussenmantels 13 angeordnet werden, als der isolierte Kupferleiter 11 bzw. dessen Adern 18. Demgemäß dient der Füllmantel 14 zum Ausgleich der unsymmetrischen mittleren, aus der Datenleitung 16 und dem isolierten Kupferleiter 11 bestehenden Baugruppe und dem runden Außenmantel 13.

## Patentansprüche

1. Elektrische Mantelleitung (10), mit einem isolierten Kupferleiter (11), der aus mehreren isolierten Adern (18) besteht, mit einem zwischen der Leiterisolation (12) und dem Außenmantel (13) angeordneten Füllmantel (14), der auch eine Datenleitung (16) umhüllt, **dadurch gekennzeichnet,** daß der isolierte Kupferleiter (11) und die Datenleitung (16) mit einer Umwicklung (17) zusammengehalten sind, wobei alle isolierten Adern (18) des isolierten Kupferleiters (11) dicht nebeneinander konzentriert mit ihrer Leiterisolation (12) an einer Ummantelung (15) der Datenleitung (16) direkt anliegen.

2. Elektrische Mantelleitung nach Anspruch 1, **dadurch gekennzeichnet,** daß die Umwicklung (17) ein Folienband aus Kunststoff ist.

3. Elektrische Mantelleitung nach Anspruch 1 oder 2, **dadurch gekennzeichnet,** daß die Datenleitung (16) exzentrisch zum Außenmantel (13) angeordnet ist.

4. Elektrische Mantelleitung nach Anspruch 3, **dadurch gekennzeichnet,** daß die Ummantelung (15) der Datenleitung (16) dichter am Außenmantel (13) angeordnet ist, als der isolierte Kupferleiter (11).

## Claims

1. Sheathed electrical cable, comprising an insulated copper conductor (11) which consists of a plurality of insulated strands (18), and comprising a filler sleeve (14) which is arranged between the conductor insulation (12) and the outer sheath (13) and which also envelops a data line (16), **characterised in that** the insulated copper conductor (11) and the data line (16) are held together by an envelope (17), with all insulated strands (18) of the insulated copper conductor (11) concentrated close to each other with their conductor insulation (12) directly in contact with a sheathing (15) of the data line (16).

2. Sheathed electrical cable according to claim 1, **characterised in that** the envelope (17) is a film band of plastics material.

3. Sheathed electrical cable according to claim 1 or 2, **characterised in that** the data line (16) is arranged eccentrically relative to the outer sheath (13).

4. Sheathed electrical cable according to claim 3, **characterised in that** the sheathing (15) of the data line (16) is arranged closer to the outer sheath (13) than the insulated copper conductor (11).

## Revendications

1. Câble électrique sous gaine (10) comprenant un conducteur en cuivre isolé (11) qui se compose de plusieurs brins isolés (18), et une gaine de remplissage (14) qui est disposée entre l'isolation de conducteur (12) et la gaine extérieure (13) et qui enveloppe aussi une ligne de données (16), **caractérisé** en ce que le conducteur en cuivre isolé (11) et la ligne de données (16) sont réunis par un enrobage (17), tous les brins isolés (18) du conducteur en cuivre isolé (11) étant appliqués directement, avec leur isolation (12), contre une enveloppe (15) en étant concentrés les uns auprès des autres.

2. Câble électrique sous gaine selon la revendication 1, **caractérisé** en ce que l'enrobage (17) est un ruban de film en matière plastique.

3. Câble électrique sous gaine selon la revendication 1 ou 2, **caractérisé** en ce que la ligne de données (16) est disposée de façon excentrée par rapport à la gaine extérieure (13).

4. Câble électrique sous gaine selon la revendication 3, **caractérisé** en ce que l'enveloppe (15) de la ligne de données (16) est disposée plus près de la gaine extérieure (13) que le conducteur en cuivre isolé (11).
